# FASCICULE DE BREVET EUROPEEN

(11) **EP 1 691 062 B1**
(45) Date de publication et mention de la délivrance du brevet: **14.04.2010**
(21) Numéro de dépôt: 05300981.7
(22) Date de dépôt: 30.11.2005
(51) Int. Cl.: F02D 41/14, F02D 43/00

(54) **Procédé de commande d'un moteur à combustion interne pour réduire les dispersions des émissions de polluants.**
Verfahren zur Steuerung einer Brennkraftmaschine zur Verminderung von Schadstoffemissionen
Method for controlling an internal combustion engine with reduction of exhaust emissions

(30) Priorité: 23.12.2004 FR 0413796
(43) Date de publication de la demande: 16.08.2006
(73) Titulaire: RENAULT S.A.S., 92100 Boulogne Billancourt (FR)
(72) Inventeur: BUIS, Emmanuel, 93470, COUBRON (FR); FONTVIEILLE, Laurent, 91190, GIF SUR YVETTE (FR)

(56) Documents cités:
- FR-A- 2 849 112
- US-B2- 6 581 571

## Description

La présente invention concerne un procédé de commande d'un moteur à combustion interne visant à réduire les dispersions des émissions de polluants, particulièrement visant à contrôler finement la concentration d'oxydes d'azote (Nox) et la quantité de particules dans les gaz d'échappement.

L'invention se situe donc dans le domaine du contrôle moteur, c'est à dire de la gestion d'un moteur à combustion interne au moyen de l'ensemble de des capteurs et actionneurs qui l'équipent. L'ensemble des lois de commande, appelées stratégies logicielles, et des paramètres de caractérisation, appelés calibrations, d'un moteur est contenu dans un calculateur appelé unité de contrôle électronique, ou UCE.

Le contrôle et la commande du fonctionnement d'un moteur sont assurés par des capteurs et des actionneurs, selon des réglages définis lors de la mise au point du moteur. Toutefois des différences de fabrication ou des différences de vieillissement entraînent des dispersions sur ces éléments, et donc des différences dans les actions effectivement réalisées, quand bien même la commande de ces actions serait identique, ou encore des différences dans des valeurs de mesures, quand bien même les phénomènes mesurés seraient identiques. Par exemple, dans le cas d'actionneurs dispersés, un même signal de commande peut entraîner deux positions différentes ; dans le cas de capteurs dispersés, une même grandeur physique peut entraîner deux grandeurs de mesure différentes.

Les réglages de base du moteur sont réalisés pour des actionneurs et des capteurs nominaux. Des dispersions, telles que mentionnées ci-dessus, sur les actionneurs et les capteurs entraînent une dérive de ces réglages de base d'un véhicule à un autre. De ce fait, ces dispersions entraînent également une dispersion sur les émissions de polluants, ce qui nécessite de prendre une marge de sécurisé plus grande que réellement nécessaire vis à vis des normes d'émission de polluants, pour avoir une garantie que la norme sera réellement respectée. Il en résulte qu'il devient d'autant plus difficile d'atteindre des objectifs de mise au point qui sont particulièrement contraignants.

En particulier, la maîtrise fine de la concentration de Nox et de la quantité de particules dans les gaz d'échappement est rendue alors encore plus complexe.

Les capteurs de Nox disponibles sur le marché permettent de mesurer la concentration de Nox dans les gaz d'échappement. La plupart de ces capteurs contiennent également une sonde à oxygène. Ils permettent donc de combiner la mesure de la concentration de Nox à l'échappement avec celle de la richesse à l'échappement.

On connaît déjà, notamment par les documents FR2849112, EP1267071 ou US6581571, des stratégies de gestion moteur visant à la réduction des effets des dispersions des capteurs ou actionneurs, ces dispersions apparaissant, soit, pour un même moteur, du fait de son vieillissement qui modifie ses réglages d'origine, soit pour un groupe de moteurs théoriquement identiques, du fait de leurs composants ou accessoires qui ne sont pas parfaitement identiques. Une telle stratégie consiste de manière générale à balayer dans un premier temps l'ensemble des combinaisons possibles de dispersions pour mesurer leur effet sur les émissions de Nox ou autres composants ou paramètres des gaz d'échappement, mesurées par une sonde à oxygène ou d'autres capteurs. Puis, grâce notamment à l'utilisation d'une matrice d'apprentissage adaptative, on inverse le processus de manière à associer à une valeur combinée de Nox et de richesse mesurée par la sonde, un jeu de corrections appropriées pour retrouver les conditions! de bases souhaitées pour le fonctionnement du moteur. Cette méthode est très lourde à mettre en place, à cause du nombre et de la taille très importante des cartographies de correction, nécessaires pour tenir compte des diverses dispersions possibles.

La présente invention a pour but de résoudre ces problèmes et vise en particulier à fournir un procédé de gestion d'un moteur à combustion interne qui permettent de réduire fiablement les émissions de polluants, notamment en réduisant les dispersions de Nox et de particules émises par le moteur, la l'utilisation d'une information sur la valeur de la concentration en Nox et sur la richesse à l'échappement, délivrée par un capteur de Nox comportant une sonde à oxygène, placé sur l'échappement du moteur.

L'invention vise particulièrement pour cela à contrôler le plus finement possible la concentration de Nox et la quantité de particules dans les gaz d'échappement, tout en minimisant le nombre et la taille des matrices des cartographies de correction nécessaires.

Avec ces objectifs en vue, l'invention a pour objet un procédé de commande d'un moteur à combustion interne selon lequel, au cours du fonctionnement du moteur :
- on mesure des grandeurs caractéristiques des gaz d'échappement, comportant au moins la concentration en Nox et la richesse à l'échappement R,
- on détermine des écarts entre des valeurs mesurées et des valeurs nominales des dites grandeurs, les dites valeurs nominales étant déterminées préalablement pour un moteur de référence.

Selon l'invention, le procédé est **caractérisé en ce que,** pour chaque zone de fonctionnement, on détermine, parmi un ensemble de paramètres (Xi) de contrôle moteur, un nombre limité de paramètres prépondérants, par exemple X1, X2,
et on élabore, à partir des dits écarts et de tables de corrections prédéterminées, des instructions de correction pour corriger seulement ces paramètres prépondérants par des valeurs de correction C_{Xi} obtenues par l'utilisation de cartographies de correction prédéterminées et mémorisées dans un calculateur, de manière à réduire les dits écarts.

Selon une disposition particulière de l'invention, la détermination des paramètres prépondérants sur chaque zone de fonctionnement est réalisée par l'utilisation de modèles établissant la concentration en Nox et en particules à l'échappement en fonction des variations de chacun des paramètres, et en simulant les dispersions sur chaque paramètre.

Pour simplifier la mise en oeuvre de l'invention, on ne retiendra généralement que deux paramètres prépondérants, X1, X2 pour chaque zone de fonctionnement.

Selon une autre disposition particulière de l'invention, les valeurs des corrections Cx1, Cx2 à appliquer aux paramètres prépondérants X1, X2 sont des fonctions linéaires des dits écarts des grandeurs (Nox, R) caractéristiques des gaz d'échappement, selon des équations: *C_{X1}* = α₁.Δ*Nox* + α₂*.*Δ*R C_{X2}* = β₁.Δ*Nox* + β₂.Δ*R* , où α*₁,* α*₂*, β₁, β₂, sont des coefficients prédéterminés inscrits dans les dites cartographies de correction.

Les couples de paramètres prépondérants qui seront corrigés conformément à l'invention pourront donc être, et seront même généralement, différents d'une zone de fonctionnement à l'autre. Dans des zones différentes, un même paramètre pourra cependant être utilisé en conjonction avec d'autres paramètres différents. Et un même couple de paramètres pourra être utilisé dans des zones différentes, avec des coefficients α*₁*, α*₂*, β₁, β₂, différents, ces coefficients dépendant du point de fonctionnement considéré.

Selon un aspect particulier de l'invention, les coefficients, tels que α1, α2, β1, β2, ... sont déterminés préalablement par un calcul de minimisation d'un critère quadratique de type : $J \left(C⁢i\right) = Δ ⁢ {{Nox}_{1}}^{2} + b . Δ ⁢ {{Part}_{1}}^{2}$
avec :

ΔNox₁ et ΔPart₁ étant les dispersions respectivement des Nox et des particules engendrées en chaque point de fonctionnement défini par un régime moteur (N) et un débit système (Qₛ) par les dispersions ΔX1, ΔX2, etc. des différents paramètres de contrôle moteur (X1, X2, etc.) corrigées des valeurs de corrections C1, C2, etc., selon les équations : $Δ ⁢ {Nox}_{1} = {{f}^{′}}_{N , Q ⁢ s} ⁢ \left(Δ⁢X⁢1+C⁢1,Δ⁢X⁢2+C⁢2,Δ⁢X⁢3+C⁢3,Δ⁢X⁢4+C⁢4,…\right)$ $Δ ⁢ {Part}_{1} = {{g}^{′}}_{N , Q ⁢ s} ⁢ \left(Δ⁢X⁢1+C⁢1,Δ⁢X⁢2+C⁢2,Δ⁢X⁢3+C⁢3,Δ⁢X⁢4+C⁢4,…\right)$
et b étant un facteur de pondération.

L'invention a aussi pour objet un moteur à combustion interne équipé d'une sonde Nox à l'échappement et d'un calculateur de gestion du fonctionnement du moteur pour fournir des paramètres Xi de contrôle moteur,
caractérisé en ce que le calculateur comporte en mémoire des tables de coefficients α1, α2, β1, β2,... déterminés préalablement par un calcul de minimisation d'un critère quadratique de type : $J \left(C⁢i\right) = Δ ⁢ {{Nox}_{1}}^{2} + b . Δ ⁢ {{Part}_{1}}^{2}$
avec :
ΔNox₁ et ΔPart₁ étant les dispersions respectivement des Nox et des particules engendrées en chaque point de fonctionnement défini par un régime moteur (N) et un débit système (Qₛ) par les dispersions ΔX1, ΔX2, etc. des différents paramètres de contrôle moteur (X1, X2, etc.) corrigées des valeurs de corrections C1, C2, etc., selon les équations : $Δ ⁢ {Nox}_{1} = {fʹ}_{N , Qs} ⁢ \left(Δ⁢X⁢1+C⁢1,Δ⁢X⁢2+C⁢2,Δ⁢X⁢3+C⁢3,Δ⁢X⁢4+C⁢4,…\right)$ $Δ ⁢ {Part}_{1} = {gʹ}_{N , Qs} ⁢ \left(Δ⁢X⁢1+C⁢1,Δ⁢X⁢2+C⁢2,Δ⁢X⁢3+C⁢3,Δ⁢X⁢4+C⁢4,…\right)$
et b étant un facteur de pondération,
et le calculateur comporte par ailleurs des moyens de calculs pour déterminer à partir des dits coefficients des valeurs de correction Cx1, Cx2, ... à appliquer à un nombre limité de paramètres de contrôle moteur prépondérants X1, X2, déterminés pour chaque zone de fonctionnement, les dites valeurs de correction étant des fonctions linéaires des écarts du taux de Nox et de la richesse à l'échappement par rapport à des valeurs nominales, selon des équations: *C_{X1}* = α₁.Δ*Nox* + α₂.Δ*R* , *C*_{*X*2} = β₁.Δ*Nox* + β₂.Δ*R* , *C_{X3}* = ...

D'autres caractéristiques et avantages apparaîtront dans la description qui va être faite d'un exemple de réalisation de l'invention.

On se reportera aux dessins annexés dans lesquels :
- la figure 1 est un schéma illustrant la stratégie de commande conforme à l'invention,
- la figure 2 est un diagramme montrant les résultats comparatifs obtenus par la mise en oeuvre de l'invention.

Un moteur à combustion interne, concerné par l'invention, est classiquement équipé d'actionneurs (turbocompresseur, vanne "egr", volet à l'admission, etc.) et de capteurs (débitmètre, etc.) utilisés pour le contrôle des paramètres de réglage moteur, ainsi que d'une sonde Nox à l'échappement permettant la mesure de la concentration de Nox à l'échappement (Nox) et la mesure de la richesse échappement (R). Un calculateur contient les stratégies de contrôle du moteur, notamment les stratégies de réduction des dispersions. Il reçoit les mesures effectuées par les capteurs et élabore la commande des différents actionneurs.

Les différents paramètres de réglage du moteur (débit d'air, pression collecteur, quantité d'essence préinjectée, avance, etc.) sont contrôlés en boucle ouverte ou en boucle fermée.

Des cartographies de consigne sont établies pour chaque point de fonctionnement défini par le régime N et le débit système Qs.

Le débit système Qs est la quantité d'essence représentative du couple demandé au moteur, par exemple par le conducteur d'un véhicule équipé de ce moteur. Le débit système a une valeur relativement dispersée, à cause de la dispersion des injecteurs.

Les paramètres régulés du contrôle moteur, tels que le débit d'air, sont soumis à la fois aux dispersions de consigne engendrées par les dispersions du débit système Qs et aux dispersions de mesure engendrées par les dispersions capteur.

Les paramètres non régulés du contrôle moteur, tels que le débit de pré-injection, sont soumis à la fois aux dispersions de consigne engendrées par les dispersions du débit système et aux dispersions des actionneurs.

Il est rappelé que, sur un point de fonctionnement défini par le régime N et le débit système Qs, les émissions de Nox et de particules dépendent au premier ordre d'un certain nombre de paramètres de réglage du moteur, : $Nox = {f}_{N , Q ⁢ s} \left(X⁢1,X⁢2,X⁢3,X⁢4,X⁢5,X⁢6,…\right)$ $Part = {g}_{N , Q ⁢ s} \left(X⁢1,X⁢2,X⁢3,X⁢4,X⁢5,X⁢6,…\right)$

Ces paramètres de réglage peuvent par exemple être le débit d'air admis à l'admission, la pression collecteur, l'avance de l'injection principale, le débit de préinjection, la pression rail, etc.

Les différentes dispersions décrites précédemment engendrent des dispersions sur ces paramètres de réglage moteur et donc sur les émissions de Nox et de particules, comme l'illustre les équations suivantes : $Δ ⁢ Nox = {{f}^{′}}_{N , Q ⁢ s} \left(Δ⁢X⁢1,Δ⁢X⁢2,Δ⁢X⁢3,Δ⁢X⁢4,Δ⁢X⁢5,Δ⁢X⁢6,…\right)$ $Δ ⁢ Part = {{g}^{′}}_{N , Q ⁢ s} \left(Δ⁢X⁢1,Δ⁢X⁢2,Δ⁢X⁢3,Δ⁢X⁢4,Δ⁢X⁢5,Δ⁢X⁢6,…\right)$

Il est rappelé que l'objectif de la stratégie selon l'invention est de trouver des facteurs de correction applicables sur au moins quelques-uns uns de ces paramètres de réglage, en fonction de la concentration en Nox et de la richesse à l'échappement, afin de minimiser les dispersions Nox/Particules.

Pour cela, on utilise la sonde Nox placé sur l'échappement du moteur. Une telle sonde permet de déterminer l'écart de la richesse, ΔR, et de la concentration de Nox, ΔNox, par rapport à des valeurs nominales, déterminées précédemment sur un véhicule nominal, c'est à dire avec des capteurs et des actionneurs non dispersés : $Δ ⁢ Nox = {Nox}_{mes} - {Nox}_{nom} = {{f}^{′}}_{N , Q ⁢ s} \left(Δ⁢X⁢1,Δ⁢X⁢2,…\right)$ $Δ ⁢ R = {R}_{mes} - {R}_{nom} = {h}_{N , Q ⁢ s} \left(Δ⁢X⁢1,Δ⁢X⁢2,…\right)$

Noxₘₑₛ étant la valeur de Nox mesurée par la sonde, et Noxₙₒₘ étant la valeur nominale de référence ; et Rₘₑₛ étant la valeur de R mesurée par la sonde, et Rₙₒₘ étant la valeur nominale de référence.

L'objectif de la stratégie revient à trouver des valeurs de correction Ci, i=1....n, en chaque point de fonctionnement défini par N et Qs, et en fonction des écarts déterminés sur les Nox et la richesse, tels que $C ⁢ i = f ⁢ i \left(N,Q⁢s,Δ⁢Nox,Δ⁢R\right) ,$
une telle valeur de correction étant définie pour chacun des paramètres de réglage utiles afin que l'application de la correction vienne minimiser les dispersions Nox/ Particules.

Les valeurs de correction Ci seront, de manière générale, calculés par minimisation d'un critère quadratique du type : $J \left(C⁢i,i=1…n\right) = Δ ⁢ {{Nox}_{1}}^{2} + b . Δ ⁢ {{Part}_{1}}^{2}$
avec : $Δ ⁢ {Nox}_{1} = {{f}^{′}}_{N , Q ⁢ s} ⁢ \left(Δ⁢X⁢1+C⁢1,Δ⁢X⁢2+C⁢2,Δ⁢X⁢3+C⁢3,Δ⁢X⁢4+C⁢4,…\right)$ $Δ ⁢ {Part}_{1} = {{g}^{′}}_{N , Q ⁢ s} ⁢ \left(Δ⁢X⁢1+C⁢1,Δ⁢X⁢2+C⁢2,Δ⁢X⁢3+C⁢3,Δ⁢X⁢4+C⁢4,…\right)$

On peut rajouter au critère d'optimisation J d'autres termes tels que le bruit ou la consommation.

Pour la mise en oeuvre de l'invention, on considère que les émissions de Nox et particules dépendent au premier ordre des six paramètres de réglage suivants : débit d'air, pression collecteur, avance, pression rail, débit de pré-injection, et séparation.

Dans une première phase, on cherche à simplifier le problème en comparant l'influence des différents paramètres sur les dispersions Nox/Particules pour pouvoir ne garder que deux paramètres prépondérants, que l'on viendra ensuite corriger dans une seconde phase. L'influence des différents paramètres pouvant dépendre du point de fonctionnement, pour le choix des paramètres influents, on pourra donc distinguer différentes zones de fonctionnement du moteur.

Des plans d'expérience permettent d'obtenir des modèles des émissions de Nox, Particules, et de la richesse d'échappement en fonction des six paramètres précités.

Ces modèles permettent alors de choisir les paramètres les plus influents sur les émissions de Nox et particules, en fonction des points de fonctionnement.

Il a ainsi été constaté que, dans un exemple considéré ici, les paramètres les plus influents pour les points de fonctionnement du moteur à faible charge sont le débit d'air et l'avance, et, pour les points de fonctionnement du moteur à forte charge, ce sont le débit d'air et la pression collecteur.

Par la suite, on considérera que :
- dans une zone 1 de fonctionnement à faible charge, les paramètres à corriger sont appelés X1 et X2, X1 correspondant, dans l'exemple présenté, au débit d'air, et X2 correspondant à l'avance,
- dans une zone 2 de fonctionnement à forte charge, les paramètres à corriger sont appelés Y1 et Y2, Y1 correspondant, dans l'exemple présenté, au débit d'air, et Y2 correspondant à la pression collecteur.

La stratégie de recalage consiste ensuite à venir corriger, sur chacune des zones de fonctionnement 1 et 2, les deux paramètres de réglage prépondérants dans chaque zone par des facteurs de correction Ci fonction du point de fonctionnement et de l'écart en Nox et en richesse par rapport aux valeurs nominales mesuré par la sonde Nox, selon l'équation générale : $X ⁢ {i}_{corrigé} = X ⁢ i + C ⁢ i$

Xi étant le paramètre à corriger, et Ci la valeur de la correction à lui appliquer.

La détermination de cette valeur de correction repose sur la minimisation d'un critère quadratique du type : $J \left(C⁢i\right) = Δ ⁢ {{Nox}_{1}}^{2} + b . Δ ⁢ {{Part}_{1}}^{2}$
avec : $Δ ⁢ {Nox}_{1} = {{f}^{′}}_{N , Q ⁢ s} ⁢ \left(Δ⁢X⁢1+C⁢1,Δ⁢X⁢2+C⁢2\right)$ $Δ ⁢ {Part}_{1} = {{g}^{′}}_{N , Q ⁢ s} ⁢ \left(Δ⁢X⁢1+C⁢1,Δ⁢X⁢2+C⁢2\right)$
et b étant un facteur de pondération déterminé expérimentalement par ailleurs, en fonction de la réelle importance de la dispersion entre Nox et Part.

J est donc fonction des Ci mais également des différents Δ*X*1 et Δ*X*2. Afin de rendre les valeurs Ci optimales en moyenne sur l'ensemble des combinaisons de dispersions possibles, on choisit comme nouveau critère de minimisation, le critère J1 qui est la somme de critères J sur un ensemble de couple de dispersions (Δ*X*1,Δ*X*2) : ${J}_{1} \left(C⁢i\right) = {\sum }_{\left(Δ⁢X⁢1,Δ⁢X⁢2\right)} ⁢ J \left(Δ⁢X⁢1,Δ⁢X⁢2,C⁢i\right)$

L'exposé ci-dessus utilisé pour des paramètres X1 et X2 dans la zone 1, s'appliquera de même pour n'importe quelle autre zone, en particulier pour les paramètres Y1 et Y2 dans la zone 2.

Les valeurs de correction à appliquer sur chacun des paramètres sont linéairement dépendantes des écarts en Nox et en R mesuré par la sonde Nox :

Dans la zone 1 : ${C}_{X ⁢ 1} = {α}_{1} . Δ ⁢ Nox + {α}_{2} . Δ ⁢ R$ ${C}_{X ⁢ 2} = {β}_{1} . Δ ⁢ Nox + {β}_{2} . Δ ⁢ R$

Dans la zone 2 : ${C}_{Y ⁢ 1} = {{α}^{′}}_{1} . Δ ⁢ Nox + {{α}^{′}}_{2} . Δ ⁢ R$ ${C}_{Y ⁢ 2} = {{β}^{′}}_{1} . Δ ⁢ Nox + {{β}^{′}}_{2} . Δ ⁢ R$

Les coefficients α1, α2, β1, β2, α'1, α'2, β'1, β'2 sont déterminés préalablement comme indiqué précédemment par minimisation du critère J1 sur chacun des points de fonctionnement (N, Qs) et sont donc dépendants du dit point de fonctionnement.

L'expression de la stratégie selon l'invention aboutit donc à huit cartographies de correction α1, α2, β1, β2, α'1, α'2, β'1, β'2, à partir desquelles sont déterminées les valeurs de corrections C_{X1}, C_{X2} , C_{Y1} , C_{Y2} à appliquer sur les paramètres dispersés X1, X2, Y1, Y2.

Les corrections Ci pourront par exemple être appliquées sous forme d'offset sur la valeur de consigne ou la valeur de mesure du paramètre dispersé, comme on le verra par la suite. Le calcul de l'écart entre la mesure Nox/ Richesse de la sonde Nox et les valeurs nominales Nox/ Richesse pour déterminer les corrections Ci sera effectué sur des points de fonctionnement stabilisés.

Le schéma de la figure 1 illustre la mise en oeuvre de l'invention pour la correction des dispersions sur deux paramètres X1 et X2 à un point de fonctionnement, déterminé par le régime N du moteur, et son couple, représenté par le débit système Qs.

Les valeurs de Nox et R mesurées par la sonde Nox 1 sont introduite dans le calculateur 2, où elles sont comparées par les comparateurs 20, 21 à des valeurs nominales Noxₙₒₘ et Rₙₒₘ fournies par les tables 10, 11 en fonction des valeurs N et Qs, pour fournir les écarts ΔNox et ΔR.

La valeur de correction C_{X1} est calculée par l'additionneur 30 qui effectue la somme des produits α1 * ΔNox et α2 * ΔR obtenus par les multiplicateurs 40, 41, les coefficients α1 et α2 étant obtenus à partir des cartographies 50, 51 en fonction de N et Qs.

De manière similaire , la valeur de correction C_{X2} est calculée par l'additionneur 31 qui effectue la somme des produits β1 * ΔNox et β2 * ΔR obtenus par les multiplicateurs 60, 61, les coefficients β1 et β2 étant obtenus à partir des cartographies 70, 71 en fonction de N et Qs.

Les valeurs correctives C_{X1} et C_{X2} sont ensuite introduites dans les boucles de régulation classiques 3 et 4 des paramètres de commande des actionneurs, qui fournissent, par sommation respectivement avec les valeurs mesurées X1_mes et X2_mes des deux paramètres considérés, puis comparaison aux valeurs de consigne X1_cons et X2_cons, les signaux K1(p) et K2(p) de commandes des actionneurs respectifs.

Pour évaluer l'efficacité du procédé selon l'invention sur la réduction des dispersions Nox/Particules, les inventeurs ont réalisé une simulation dont les résultats sont représentés sur le diagramme de la figure 2, qui représente la quantité de particules en fonction des Nox, tous deux exprimés en mg/km.

Un balayage de l'ensemble des combinaisons possibles de dispersions des paramètres de réglage permet le calcul de l'ensemble des dispersions Nox/Particules résultantes. Pour chacune des combinaisons possibles, on a calculé les émissions Nox/ Particules correspondantes, représentées par les nuages de points du diagramme.

Le nuage A de points dispersés en forme d'hyperbole représente les résultats obtenus sans mise en oeuvre de l'invention. Le petit nuage B de points regroupés représente les résultats obtenus grâce à la mise en oeuvre de l'invention. On constate aisément que l'invention permet de réduire de manière très significative la dispersion du rapport Nox/particules, en particulier en restant situé en dessous du tracé C correspondant à la norme Euro IV.

## Revendications

1. Procédé de commande d'un moteur à combustion interne selon lequel, au cours du fonctionnement du moteur :
- on mesure des grandeurs caractéristiques des gaz d'échappement, comportant au moins la concentration en Nox (Nox) et la richesse à l'échappement (R),
- on détermine des écarts (ΔNox et ΔR) entre des valeurs mesurées (Noxₘₑₛ, Rₘₑₛ) et des valeurs nominales (Noxₙₒₘ, Rₙₒₘ) des dites grandeurs,
**caractérisé en ce que**, pour chaque zone de fonctionnement du moteur, on determine, parmi un ensemble de paramètres (Xi) de contrôle moteur, un nombre limité de paramètres prépondérants (X1, X2),
et on élabore, à partir des dits écarts et de cartographies de corrections prédéterminées, des instructions de correction pour corriger seulement ces paramètres prépondérants par des valeurs de correction (C_{X1}, C_{X2}) obtenues par l'utilisation des cartographies de correction (50, 51, 70, 71) prédéterminées et mémorisées dans un calculateur (2), de manière à réduire les dits écarts.

2. Procédé de commande selon la revendication 1, **caractérisé en ce que** la détermination des paramètres prépondérants (X1, X2) sur chaque zone de fonctionnement est réalisée par l'utilisation de modèles établissant la concentration en Nox et en particules à l'échappement en fonction des variations de chacun des paramètres de contrôle moteur (Xi), et en simulant les dispersions sur chaque paramètre.

3. Procédé de commande selon la revendication 1, **caractérisé en ce qu'**on n'utilise que deux paramètres prépondérants (X1, X2; Y1, Y2) pour chaque zone de fonctionnement.

4. Procédé de commande selon la revendication 3, **caractérisé en ce que** les valeurs des corrections (C_{X1}, C_{X2}) à appliquer aux paramètres prépondérants (X1, X2) sont des fonctions linéaires des dits écarts des grandeurs (Nox, R) caractéristiques des gaz d'échappement, selon des équations de type: *C*_{*X*1} = α₁*.*Δ*Nox* + α₂.Δ*R* , *C*_{*X*2} = β₁.Δ*Nox* + β₂.Δ*R ,* où α*₁,* α*₂*, β₁, β₂, sont des coefficients prédéterminés inscrits dans les dites cartographies de correction.

5. Procédé de commande selon la revendication 4, **caractérisé en ce que** les coefficients (α1, α2, β1, β2), sont déterminés préalablement par un calcul de minimisation d'un critère quadratique de type : $J \left(Ci\right) = Δ ⁢ {{Nox}_{1}}^{2} + b . Δ ⁢ {{Part}_{1}}^{2}$
avec :
ΔNox₁ et ΔPart₁ étant les dispersions respectivement des Nox et des particules engendrées en chaque point de fonctionnement défini par un régime moteur (N) et un débit système (Qₛ) par les dispersions (ΔX1, ΔX2, etc) des différents paramètres de contrôle moteur (X1, X2, etc.) corrigées de valeurs de corrections (C1, C2, etc.), selon les équations : $Δ ⁢ {Nox}_{1} = {fʹ}_{N , Qs} ⁢ \left(Δ⁢X⁢1+C⁢1,Δ⁢X⁢2+C⁢2,Δ⁢X⁢3+C⁢3,Δ⁢X⁢4+C⁢4,…\right)$ $Δ ⁢ {Part}_{1} = {gʹ}_{N , Qs} ⁢ \left(Δ⁢X⁢1+C⁢1,Δ⁢X⁢2+C⁢2,Δ⁢X⁢3+C⁢3,Δ⁢X⁢4+C⁢4,…\right)$
et b étant un facteur de pondération.

6. Moteur à combustion interne équipé d'une sonde Nox à l'échappement et d'un calculateur de gestion du fonctionnement du moteur pour fournir des paramètres (Xi) de contrôle moteur,
**caractérisé en ce que** le calculateur comporte en mémoire des tables de coefficients (α1, α2, β1, β2), déterminés préalablement par un calcul de minimisation d'un critère quadratique : $J \left(Ci\right) = Δ ⁢ {{Nox}_{1}}^{2} + b . Δ ⁢ {{Part}_{1}}^{2}$
avec :
ΔNox₁ et ΔPart₁ étant les dispersions respectivement des Nox et des particules engendrées en chaque point de fonctionnement défini par un régime moteur (N) et un débit système (Qₛ) par les dispersions (ΔX1, ΔX2, etc.) des différents paramètres de contrôle moteur (X1, X2, etc.) corrigées de valeurs de corrections (C1, C2, etc.) selon les équations : $Δ ⁢ {Nox}_{1} = {fʹ}_{N , Qs} ⁢ \left(Δ⁢X⁢1+C⁢1,Δ⁢X⁢2+C⁢2,Δ⁢X⁢3+C⁢3,Δ⁢X⁢4+C⁢4,…\right)$ $Δ ⁢ {Part}_{1} = {gʹ}_{N , Qs} ⁢ \left(Δ⁢X⁢1+C⁢1,Δ⁢X⁢2+C⁢2,Δ⁢X⁢3+C⁢3,Δ⁢X⁢4+C⁢4,…\right)$
et b étant un facteur de pondération,
et le calculateur comporte par ailleurs des moyens de calculs pour déterminer à partir des dits coefficients (α1, α2, β1, β2) des valeurs de correction (C_{X1}, C_{X2}) à appliquer à un nombre limité de paramètres de contrôle moteur prépondérants (X1, X2) déterminés pour chaque zone de fonctionnement du moteur, les dites valeurs de correction étant des fonctions linéaires des écarts du taux de Nox et de la richesse à l'échappement, déterminés par ladite sonde NOx, par rapport à des valeurs nominales, selon des équations: *C_{X1} =* α₁.Δ*Nox* + α₂.Δ*R C_{X2} =* β₁.Δ*Nox* + β₂.Δ*R.*

## Claims

1. Method of controlling an internal combustion engine according to which, in the course of the operation of the engine:
- magnitudes characteristic of the exhaust gases are measured, comprising at least the concentration of Nox (Nox) and the richness on exhaust (R),
- deviations (ΔNox and ΔR) between measured values (Noxₘₑₛ, Rₘₑₛ) and nominal values (Noxₙₒₘ, Rₙₒₘ) of said magnitudes are determined,
**characterized in that**, for each operating zone of the engine, a limited number of predominant parameters (X1, X2) is determined from among a set of engine monitoring parameters (Xi),
- and, on the basis of said deviations and of predetermined correction charts, correction instructions are computed for correcting only these predominant parameters with correction values (C_{X1}, C_{X2}) obtained through the use of the predetermined correction charts (50, 51, 70, 71) stored in a computer (2), so as to reduce said deviations.

2. Method of control according to Claim 1,
**characterized in that** the determination of the predominant parameters (X1, X2) on each operating zone is carried out through the use of models establishing the concentration of Nox and of particles on exhaust as a function of the variations of each of the engine monitoring parameters (Xi), and by simulating the dispersions in each parameter.

3. Method of control according to Claim 1,
**characterized in that** only two predominant parameters (X1, X2; Y1, Y2) are used for each operating zone.

4. Method of control according to Claim 3,
**characterized in that** the values of the corrections (C_{X1}, C_{X2}) to be applied to the predominant parameters (X1, X2) are linear functions of said deviations of the magnitudes (Nox, R) characteristic of the exhaust gases, according to equations of type: ${C}_{x ⁢ 1} = {α}_{1} . ΔNox + {α}_{2} . ΔR , {C}_{x ⁢ 2} = {β}_{1} . ΔNox + {β}_{2} . ΔR$
where α₁, α₂, β₁, β₂, are predetermined coefficients recorded in said correction charts.

5. Method of control according to Claim 4,
**characterized in that** the coefficients (α₁, α₂, β₁, β₂), are determined beforehand by a calculation for minimizing a quadratic criterion of type: ${J \left(C⁢i\right) = Δ ⁢ {N ⁢ o ⁢ x}_{1}}^{2} + b . {Δ ⁢ {P ⁢ a ⁢ r ⁢ t}_{1}}^{2}$
with: ΔNox₁ and ΔPart₁ being the dispersions respectively of the Nox values and of the particles engendered at each operating point defined by an engine regime (N) and a system flow rate (Qs) by the dispersions (ΔX1, ΔX2, etc.) of the various engine monitoring parameters (X1, X2, etc.) corrected by correction values (C1, C2, etc.), according to the equations: $Δ ⁢ {Nox}_{1} = {fʹ}_{N . Qs} ⁢ \left(Δ⁢X⁢1+C⁢1,Δ⁢X⁢2+C⁢2,Δ⁢X⁢3+C⁢3,Δ⁢X⁢4+C⁢4,…\right)$ $Δ ⁢ {Part}_{1} = {gʹ}_{N . Qs} ⁢ \left(Δ⁢X⁢1+C⁢1,Δ⁢X⁢2+C⁢2,Δ⁢X⁢3+C⁢3,Δ⁢X⁢4+C⁢4,…\right)$
and b being a weighting factor.

6. Internal combustion engine equipped with an exhaust Nox probe and with a computer for managing the operation of the engine so as to provide engine monitoring parameters (Xi),
**characterized in that** the computer comprises, in memory, tables of coefficients (α₁, α₂, β₁, β₂), determined beforehand by a calculation for minimizing a quadratic criterion: $J \left(Ci\right) = Δ ⁢ {{Nox}_{1}}^{2} + b . Δ ⁢ {{Part}_{1}}^{2}$
with: ΔNox₁ and ΔPart₁ being the dispersions respectively of the Nox values and of the particles engendered at each operating point defined by an engine regime (N) and a system flow rate (Qs) by the dispersions (ΔX1, ΔX2, etc.) of the various engine monitoring parameters (X1, X2, etc.) corrected by correction values (C1, C2, etc.), according to the equations: $Δ ⁢ {Nox}_{1} = {fʹ}_{N . Qs} ⁢ \left(Δ⁢X⁢1+C⁢1,Δ⁢X⁢2+C⁢2,Δ⁢X⁢3+C⁢3,Δ⁢X⁢4+C⁢4,…\right)$ $Δ ⁢ {Part}_{1} = {gʹ}_{N . Qs} ⁢ \left(Δ⁢X⁢1+C⁢1,Δ⁢X⁢2+C⁢2,Δ⁢X⁢3+C⁢3,Δ⁢X⁢4+C⁢4,…\right)$
and b being a weighting factor,
and the computer moreover comprises calculation means for determining on the basis of said coefficients (α₁, α₂, β₁, β₂) correction values (C_{X1}, C_{X2}) to be applied to a limited number of predominant engine monitoring parameters (X1, X2) determined for each operating zone of the engine, said correction values being linear functions of the deviations of the amount of Nox and of the richness on exhaust, which are determined by said NOx probe, with respect to nominal values, according to equations: ${C}_{x ⁢ 1} = {α}_{1} . ΔNox + {α}_{2} . ΔR , {C}_{x ⁢ 2} = {β}_{1} . ΔNox + {β}_{2} . Δ ⁢ R .$

## Patentansprüche

1. Verfahren zur Steuerung eines Verbrennungsmotors, gemäß dem während des Betriebs des Motors:
- Kenngrößen der Abgase gemessen werden, die mindestens die Nox-Konzentration (Nox) und das Kraftstoff-Luft-Gemisch am Auspuff (R) enthalten,
- Abweichungen (ΔNox und ΔR) zwischen gemessenen Werten (NOxₘₑₛ, Rₘₑₛ) und Nennwerten (Noxₙₒₘ, Rₙₒₘ) der Größen bestimmt werden,
**dadurch gekennzeichnet, dass** für jeden Betriebsbereich des Motors aus einer Gruppe von Motorkontrollparametern (Xi) eine begrenzte Anzahl von maßgeblichen Parametern (X1, X2) bestimmt wird,
und ausgehend von den Abweichungen und vorbestimmten Korrekturenkennfeldern Korrekturanweisungen erarbeitet werden, um nur diese maßgeblichen Parameter durch Korrekturwerte (C_{X1}, C_{X2}) zu korrigieren, die durch die Verwendung der vorbestimmten und in einem Rechner (2) gespeicherten Korrekturkennfelder (50, 51, 70, 71) erhalten werden, um die Abweichungen zu reduzieren.

2. Steuerverfahren nach Anspruch 1, **dadurch gekennzeichnet, dass** die Bestimmung der maßgeblichen Parameter (X1, X2) in jedem Betriebsbereich durch die Verwendung von Modellen, die die Nox- und PartikelKonzentration am Auspuff in Abhängigkeit von den Veränderungen jedes der Motorkontrollparameter (Xi) erstellen, und durch Simulation der Streuungen in jedem Parameter durchgeführt wird.

3. Steuerverfahren nach Anspruch 1, **dadurch gekennzeichnet, dass** nur zwei maßgebliche Parameter (X1, X2; Y1, Y2) für jeden Betriebsbereich verwendet werden.

4. Steuerverfahren nach Anspruch 3, **dadurch gekennzeichnet, dass** die Werte der an die maßgeblichen Parameter (X1, X2) anzuwendenden Korrekturen (C_{X1}, C_{X2}) lineare Funktionen der Abweichungen der Kenngrößen (Nox, R) der Abgase gemäß Gleichungen des folgenden Typs sind: ${C}_{x ⁢ 1} = {α}_{1} . ΔNox + {α}_{2} . ΔR , {C}_{x ⁢ 2} = {β}_{1} . ΔNox + {β}_{2} . ΔR ,$
wobei α₁, α₂, β₁, β₂ vorbestimmte Koeffizienten sind, die in die Korrekturkennfelder eingetragen werden.

5. Steuerverfahren nach Anspruch 4, **dadurch gekennzeichnet, dass** die Koeffizienten (α1, α2, β1, β2) vorher durch eine Minimierungsrechnung eines quadratischen Kriteriums des folgenden Typs bestimmt werden: $J \left(Ci\right) = Δ ⁢ {{Nox}_{1}}^{2} + b . Δ ⁢ {{Part}_{1}}^{2}$
wobei:
ΔNox₁ und ΔPart₁ die Streuungen der Nox bzw. der Partikel sind, die an jedem von einer Motordrehzahl (N) und einem Systemdurchsatz (Qₛ) definierten Betriebspunkt durch die Streuungen (ΔX1, ΔX2, usw.) der verschiedenen Motorkontrollparameter (X1, X2, usw.), korrigiert um Korrekturwerte (C1, C2, usw.), erzeugt werden, gemäß den Gleichungen: $Δ ⁢ {Nox}_{1} = {fʹ}_{N , Qs} ⁢ \left(Δ⁢X⁢1+C⁢1,Δ⁢X⁢2+C⁢2,Δ⁢X⁢3+C⁢3,Δ⁢X⁢4+C⁢4,…\right)$ $Δ ⁢ {Part}_{1} = {gʹ}_{N , Qs} ⁢ \left(Δ⁢X⁢1+C⁢1,Δ⁢X⁢2+C⁢2,Δ⁢X⁢3+C⁢3,Δ⁢X⁢4+C⁢4,…\right)$
und b ein Gewichtungsfaktor ist.

6. Verbrennungsmotor, der mit einer Nox-Sonde am Auspuff und mit einem Rechner zur Steuerung des Betriebs des Motors ausgestattet ist, um Motorkontrollparameter (Xi) zu liefern,
**dadurch gekennzeichnet, dass** der Rechner im Speicher Tabellen von Koeffizienten (α1, α2, β1, β2) enthält, die vorher durch eine Minimierungsrechnung eines quadratischen Kriteriums bestimmt werden: $J \left(Ci\right) = Δ ⁢ {{Nox}_{1}}^{2} + b . Δ ⁢ {{Part}_{1}}^{2} ,$
wobei:
ΔNox₁ und ΔPart₁ die Streuungen der Nox bzw. der Partikel sind, die an jedem von einer Motordrehzahl (N) und einem Systemdurchsatz (Qₛ) definierten Betriebspunkt durch die Streuungen (ΔX1, ΔX2, usw.) der verschiedenen Motorkontrollparameter (X1, X2, usw.), korrigiert um Korrekturwerte (C1, C2, usw.), erzeugt werden, gemäß den Gleichungen: $Δ ⁢ {Nox}_{1} = {fʹ}_{N , Qs} ⁢ \left(Δ⁢X⁢1+C⁢1,Δ⁢X⁢2+C⁢2,Δ⁢X⁢3+C⁢3,Δ⁢X⁢4+C⁢4,…\right)$ $Δ ⁢ {Part}_{1} = {gʹ}_{N , Qs} ⁢ \left(Δ⁢X⁢1+C⁢1,Δ⁢X⁢2+C⁢2,Δ⁢X⁢3+C⁢3,Δ⁢X⁢4+C⁢4,…\right)$
und b ein Gewichtungsfaktor ist,
und der Rechner außerdem Recheneinrichtungen aufweist, um ausgehend von den Koeffizienten (α1, α2, β1, β2) Korrekturwerte (C_{X1}, C_{X2}) zu bestimmen, die an eine begrenzte Anzahl von maßgeblichen Motorkontrollparametern (X1, X2) anzuwenden sind, die für jeden Betriebsbereich des Motors bestimmt werden, wobei die Korrekturwerte lineare Funktionen der Abweichungen des Nox-Gehalts und des Kraftstoff-Luft-Gemischs am Auspuff, bestimmt durch die NOx-Sonde, bezüglich von Nennwerten gemäß Gleichungen: C_{X1} = α₁.ΔNox + α₂.ΔR, C_{X2} = β₁.ΔNox + β₂.ΔR sind.
